# EUROPÄISCHE PATENTSCHRIFT

(11) **EP 3 603 107 B1**
(45) Veröffentlichungstag und Bekanntmachung des Hinweises auf die Patenterteilung: **12.07.2023**
(21) Anmeldenummer: 18711538.1
(22) Anmeldetag: 14.03.2018
(51) Int. Cl.: H04R 3/12, H04R 5/04

(54) **VERFAHREN ZUR AUSGABE EINES AUDIOSIGNALS IN EINEN INNENRAUM ÜBER EINE EINEN LINKEN UND EINEN RECHTEN AUSGABEKANAL UMFASSENDE AUSGABEEINRICHTUNG**
METHOD FOR OUTPUTTING AN AUDIO SIGNAL INTO AN INTERIOR VIA AN OUTPUT DEVICE COMPRISING A LEFT AND A RIGHT OUTPUT CHANNEL
PROCÉDÉ POUR ÉMETTRE UN SIGNAL AUDIO DANS UN ESPACE INTÉRIEUR PAR L'INTERMÉDIAIRE D'UN DISPOSITIF D'ÉMISSION COMPRENANT UN CANAL D'ÉMISSION GAUCHE ET DROITE

(30) Priorität: 21.03.2017 DE 102017106022
(43) Veröffentlichungstag der Anmeldung: 05.02.2020
(73) Patentinhaber: ASK Industries GmbH, 94559 Niederwinkling (DE)
(72) Erfinder: KOTULLA, Daniel, 94360 Mitterfels (DE)
(74) Vertreter: Hafner & Kohl PartmbB
(86) Internationale Anmeldenummer: PCT/EP2018/056404
(87) Internationale Veröffentlichungsnummer: WO 2018/172159

(56) Entgegenhaltungen:
- WO-A1-87/06090
- WO-A1-2006/056661
- WO-A1-2006/126473
- WO-A1-2013/145156
- WO-A2-03/094369
- US-A1- 2015 172 812

## Beschreibung

Die Erfindung betrifft ein Verfahren zur Ausgabe eines Audiosignals in einen einen Teil einer Fahrgastzelle eines Kraftfahrzeugs bildenden Innenraum über eine einen linken und einen rechten akustischen Ausgabekanal umfassende akustische Ausgabeeinrichtung.

Es ist bekannt, dass moderne Kraftfahrzeuge mit akustischen Ausgabeeinrichtungen ausgestattet sind, welche eine Vielzahl von in der Fahrgastzelle verteilt angeordneten akustischen Ausgabekanäle umfassen. Typischerweise ist im Frontbereich der Fahrgastzelle zumindest ein fahrerseitiger, d. h. typischerweise ein linker, Ausgabekanal, ein beifahrerseitiger, d. h. typischerweise ein rechter, Ausgabekanal und ein mittig zwischen dem fahrer- und dem beifahrerseitigen Ausgabekanal angeordneter Center-Ausgabekanal vorhanden. Der Center-Ausgabekanal dient dazu, auch außerhalb der Fahrzeuglängsmittelachse eine möglichst optimale Stereobreite zu gewährleisten. Ist kein Center-Ausgabekanal vorhanden, "wandert" der hörerseitig wahrgenommene Center-Anteil eines Audiosignals zu dem jeweils nächstgelegenen fahrer- oder beifahrerseitigen Ausgabekanal.

Dokument WO 87/06090 A1 beschreibt ein Prinzip zur Signalverarbeitung eines Stereosignals mit der Zielsetzung die "Breite" des Stereosignals zu erweitern. WO 03/094369 A2 offenbart ein Audiosystem für Kraftfahrzeuge, wobei mindestens drei Lautsprecher: einer rechts, einer links und einer mittig zur Fahrgastzelle, angetrieben werden.

Es besteht ein Bedarf nach einer praktikablen technischen Lösung, ein Audiosignal über eine lediglich zwei Ausgabekanäle, d. h. einen rechten und einen linken Ausgabekanal, umfassende Ausgabeeinrichtung mit einer vergleichbaren Stereobreite ausgeben zu können. Der Bedarf entsteht insbesondere im Hinblick auf die Entwicklung kostengünstiger Ausgabeeinrichtungen für Kraftfahrzeuge, welche lediglich zwei Ausgabekanäle, d. h. einen fahrer- und einen beifahrerseitigen Ausgabekanal und keinen Center-Ausgabekanal, umfassen.

Der Erfindung liegt damit die Aufgabe zugrunde, ein Verfahren zur Ausgabe eines Audiosignals in einen einen Teil einer Fahrgastzelle eines Kraftfahrzeugs bildenden Innenraum über eine einen linken und einen rechten akustischen Ausgabekanal umfassende akustische Ausgabeeinrichtung anzugeben, welches ohne Nutzung eines Center-Ausgabekanals eine Ausgabe eines Audiosignals mit einer möglichst optimalen Stereobreite ermöglicht.

Die Aufgabe wird durch ein Verfahren gemäß Anspruch 1 gelöst. Die hierzu abhängigen Ansprüche betreffen mögliche Ausführungsformen des Verfahrens.

Das hierin beschriebene Verfahren dient zur Ausgabe eines Audiosignals in einen einen Teil einer Fahrgastzelle eines Kraftfahrzeugs bildenden Innenraum über eine einen linken und einen rechten akustischen Ausgabekanal - ein jeweiliger Ausgabekanal ist typischerweise durch einen Lautsprecher gebildet - umfassende akustische Ausgabeeinrichtung ("Ausgabeeinrichtung"). Die Ausgabeeinrichtung ist typischerweise kraftfahrzeugseitig verbaut. Die beiden Ausgabekanäle der Ausgabeeinrichtung sind typischerweise in einer Fahrgastzelle eines Kraftfahrzeugs angeordnet, sodass die über diese ausgebbaren Signale in die Fahrgastzelle ausgebbar sind. Zielsetzung des Verfahrens ist es, ein Audiosignal über eine lediglich zwei Ausgabekanäle, d. h. einen rechten und einen linken Ausgabekanal und keinen Center-Ausgabekanal, umfassende Ausgabeeinrichtung mit einer möglichst optimalen Stereobreite ausgeben zu können. Derart kann ein virtueller Center-Ausgabekanal erzeugt werden.

In einem ersten Schritt des Verfahrens wird ein akustisches Audiosignal ("Audiosignal") bereitgestellt. Bei dem Audiosignal handelt es sich typischerweise um ein Stereosignal. Die Bereitstellung des Audiosignals kann über verschiedene Arten erfolgen. Beispielsweise kann das Audiosignal über einen Tonträger, d. h. z. B. eine CD, einen Datenträger, d. h. z. B. einen Festplattenspeicher, oder ein Datennetzwerk, d. h. z. B. das Internet, bereitgestellt werden. Bei dem Audiosignal kann es sich z. B. um ein Musikstück, ein Textstück, etc. handeln.

In einem zweiten Schritt des Verfahrens wird das bereitgestellte Audiosignal in mehrere, d. h. wie sich im Weiteren ergibt, insbesondere drei, wahrnehmungsrichtungsabhängige Audiosignalanteile ("Audiosignalanteil") aufgeteilt. Das Audiosignal wird hierzu über geeignete Untersuchungseinrichtungen bzw. -algorithmen im Hinblick auf einzelne Audiosignalanteile untersucht, welche bei tatsächlicher Ausgabe des Audiosignals über eine lediglich zwei Ausgabekanäle, d. h. einen linken und einen rechten Ausgabekanal, umfassende Ausgabeeinrichtung einer von einem in einer definierten Position relativ zu der das jeweilige Audiosignal ausgebenden Ausgabeeinrichtung positionierten Hörer wahrgenommenen Ausgaberichtung bzw. -position entsprechen bzw. entsprechen würden. Bei einer entsprechenden definierten Position eines Hörers relativ zu einer das Audiosignal ausgebenden Ausgabeeinrichtung kann es sich z. B. um die Spitze des Stereodreiecks, bei welchem der Hörer mit den Ausgabekanälen ein gleichseitiges Dreieck bildet, handeln.

Ein entsprechender Audiosignalanteil kann ein Center-Audiosignalanteil, welcher einer von einem Hörer mittig wahrgenommenen Ausgaberichtung bzw. -position bei tatsächlicher Ausgabe des Audiosignals über eine zwei Ausgabekanäle umfassende Ausgabeeinrichtung entsprechen würde, ein linker Audiosignalanteil, welcher einer von einem Hörer bei tatsächlicher Ausgabe des Audiosignals über eine zwei Ausgabekanäle umfassende Ausgabeeinrichtung (mehr) links (im Vergleich zu einem Center-Audiosignalanteil) wahrgenommenen Ausgaberichtung bzw. -position entsprechen würde, und ein rechter Audiosignalanteil, welcher einer von einem Hörer bei tatsächlicher Ausgabe des Audiosignals über eine zwei Ausgabekanäle umfassende Ausgabeeinrichtung (mehr) rechts (im Vergleich zu einem Center-Audiosignalanteil) wahrgenommenen Ausgaberichtung bzw. -position entsprechen würde, sein.

Die vermittels geeigneter Aufteilungseinrichtungen bzw. -algorithmen durchgeführte Aufteilung des Audiosignals liefert verfahrensgemäß typischerweise (genau) drei Audiosignalanteile; mithin wird das Audiosignal verfahrensgemäß typischerweise in (genau) drei Audiosignalanteile, nämlich einen linken Audiosignalanteil, welcher alle bzw. nur Anteile des Audiosignals enthält, welche links des Zentrums der Ausgabe wahrgenommen werden bzw. welche sich links des Zentrum der Ausgabe befinden, einen rechten Audiosignalanteil, welcher alle bzw. nur Anteile des Audiosignals enthält, welche rechts des Zentrums der Ausgabe wahrgenommen werden bzw. welche sich rechts des Zentrum der Ausgabe befinden, und einen Center-Audiosignalanteil, welcher alle bzw. nur Anteile des Audiosignals enthält, welche im Zentrum der Ausgabe wahrgenommen werden bzw. welche sich im Zentrum der Ausgabe befinden, aufgeteilt.

In einem dritten Schritt des Verfahrens werden Audiosignalanteile auf den rechten und/oder den linken Ausgabekanal einer einen rechten und einen linken Ausgabekanal umfassenden Ausgabeeinrichtung gemischt. Jeder aus der Aufteilung des Audiosignals erhaltene Audiosignalanteil wird sonach auf einen bestimmten Ausgabekanal einer zwei Ausgabekanäle umfassenden Ausgabeeinrichtung abgemischt. Mit anderen Worten wird jeder Audiosignalanteil einem der beiden Ausgabekanäle der Ausgabeeinrichtung zugeordnet, über welchen der jeweilige Audiosignalanteil im Weiteren ausgegeben wird. Für den Center-Audiosignalanteil gilt, dass dieser anteilsmäßig aufgeteilt auch auf beide Ausgabekanäle abgemischt werden kann.

In einem vierten Schritt des Verfahrens erfolgt schließlich die Ausgabe der Audiosignalanteile über die beiden Ausgabekanäle der Ausgabeeinrichtung. Hierdurch wird einem fahrer- bzw. beifahrerseitig positionierten Hörer - die Ausgabe erfolgt in einen einen Teil einer Fahrgastzelle eines Kraftfahrzeugs bildenden Innenraum - eine möglichst optimale Stereobreite ohne die Notwendigkeit eines (eigenen) Center-Ausgabekanals ermöglicht.

In einer Ausführungsform des Verfahrens kann die Aufteilung des bereitgestellten Audiosignals in jeweilige Audiosignalanteile vermittels einer Quelltrennungseinrichtung durchgeführt werden. Eine entsprechende Quelltrennungseinrichtung kann z. B. durch einen Quelltrennungsalgorithmus implementiert sein. Ein geeignetes Verfahren zur Quelltrennung bzw. ein geeigneter Quelltrennungsalgorithmus ist z. B. in dem deutschen Patent DE 10 2012 025 016 B3 beschrieben, auf dessen Offenbarungsgehalt ausdrücklich Bezug genommen wird.

Wie erwähnt, wird das bereitgestellte Audiosignal typischerweise in einen linken Audiosignalanteil, einen rechten Audiosignalanteil und in einen Center-Audiosignalanteil aufgeteilt. Der linke Audiosignalanteil wird typischerweise über den linken Ausgabekanal der Ausgabeeinrichtung ausgegeben, der rechte Audiosignalanteil wird typischerweise über den rechten Ausgabekanal der Ausgabeeinrichtung ausgegeben und der Center-Audiosignalanteil wird typischerweise über den linken und/oder über den rechten Ausgabekanal der Ausgabeeinrichtung ausgegeben. Der Center-Audiosignalanteil kann demnach sowohl über den rechten als auch über den linken Ausgabekanal der Ausgabeeinrichtung ausgegeben werden.

Wie ebenso erwähnt, wird der Center-Audiosignalanteil anteilsmäßig aufgeteilt über beide Ausgabekanäle ausgegeben. Insbesondere ist es möglich, dass ein durch einen Gewichtungsfaktor bestimmter erster Anteil des Center-Audiosignalanteils über den rechten Ausgabekanal der Ausgabeeinrichtung ausgegeben wird und ein durch einen Gewichtungsfaktor bestimmter zweiter Anteil des Center-Audiosignalanteils über den linken Ausgabekanal der Ausgabeeinrichtung ausgegeben wird. Ein erster Anteil des Center-Audiosignalanteils wird demnach mit dem rechten Audiosignalanteil gemischt über den rechten Ausgabekanal ausgegeben und ein zweiter Anteil des Center-Audiosignalanteils mit dem linken Audiosignalanteil gemischt und über den linken Ausgabekanal der Ausgabeeinrichtung ausgegeben. Die Gewichtung der Anteile des Center-Audiosignalanteils kann gleich- oder ungleichmäßig erfolgen; mithin kann ein erster Anteil des Center-Audiosignalanteils größer sein als ein zweiter Anteil des Center-Audiosignalanteils, oder umgekehrt.

Verfahrensgemäß wird ein dynamischer (variierbarer) Gewichtungsfaktor verwendet. Der Gewichtungsfaktor wird in Abhängigkeit definierbarer oder definierter Randbedingungen variiert. Ferner wird der Gewichtungsfaktor in Abhängigkeit bestimmter die Belegung der Fahrgastzelle mit Fahrzeuginsassen betreffender Randbedingungen variiert. Eine Gewichtung des Center-Audiosignalanteils kann sonach in Abhängigkeit von der Verteilung jeweiliger innerhalb der Fahrgastzelle befindlicher Fahrzeuginsassen erfolgen. Befindet sich die Mehrzahl der Fahrzeuginsassen fahrerseitig, kann der Center-Audiosignalanteil z. B. mit einer höheren Gewichtung über den jeweiligen fahrerseitigen Ausgabekanal ausgegeben werden, befindet sich die Mehrzahl der Fahrzeuginsassen beifahrerseitig, kann das Center-Audiosignalanteil z. B. mit einer höheren Gewichtung über den jeweiligen beifahrerseitigen Ausgabekanal ausgegeben werden.

Neben dem Verfahren betrifft die Erfindung eine Vorrichtung zur Ausgabe eines Audiosignals gemäss Anspruch 4, in einen einen Teil einer Fahrgastzelle eines Kraftfahrzeugs bildenden Innenraum über eine einen linken und einen rechten akustischen Ausgabekanal umfassende akustische Ausgabeeinrichtung. Die Vorrichtung zeichnet sich durch eine hard- und/oder softwaremäßig implementierte Aufteilungseinrichtung, welche zur Aufteilung eines bereitgestellten Audiosignals in mehrere Audiosignalanteile eingerichtet ist, eine hard- und/oder softwaremäßig implementierte Abmischungseinrichtung, welche zur Abmischung jedes Audiosignalanteils auf einen rechten oder einen linken Ausgabekanal einer einen rechten und einen linken Ausgabekanal umfassenden Ausgabeeinrichtung, sowie eine zwei Ausgabekanäle umfassende Ausgabeeinrichtung, welche zur Ausgabe der Audiosignalanteile über den rechten und/oder linken Ausgabekanal eingerichtet ist, aus. Die Vorrichtung ist zur Durchführung des Verfahrens eingerichtet. Mithin gelten sämtliche Ausführungen im Zusammenhang mit dem hierin beschriebenen Verfahren analog für die Vorrichtung.

Neben dem Verfahren und der Vorrichtung betrifft die Erfindung auch ein Kraftfahrzeug, welches eine entsprechende Vorrichtung umfasst. Mithin gelten sämtliche Ausführungen im Zusammenhang mit dem hierin beschriebenen Verfahren analog für das Kraftfahrzeug.

Die Erfindung ist anhand eines Ausführungsbeispiels in den Zeichnungsfiguren näher erläutert. Dabei zeigt die einzige Fig. eine Prinzipdarstellung einer Vorrichtung gemäß einem Ausführungsbeispiel.

Die einzige Fig. zeigt eine Prinzipdarstellung einer Vorrichtung 1 gemäß einem Ausführungsbeispiel. Die Vorrichtung 1 ist zur Ausgabe eines zur Ausgabe eines Audiosignals in einen einen Teil einer Fahrgastzelle 2 eines Kraftfahrzeugs 3 bildenden Innenraum 4 über eine einen linken und einen rechten akustischen Ausgabekanal 5, 6 umfassende akustische Ausgabeeinrichtung 7 eingerichtet.

Die Vorrichtung 1 umfasst als Funktionskomponenten eine hard- und/oder softwaremäßig implementierte Aufteilungseinrichtung 8, eine hard- und/oder softwaremäßig implementierte Abmischungseinrichtung 9 und die einen linken und einen rechten Ausgabekanal 5, 6 (Lautsprecher) umfassende Ausgabeeinrichtung 7. Die Aufteilungseinrichtung 8 ist zur Aufteilung eines bereitgestellten Audiosignals S, d. h. z. B. eines Musikstücks, in mehrere Audiosignalanteile S.1 - S.3 eingerichtet. Die Abmischungseinrichtung 9 ist zur Abmischung eines Audiosignalanteils S.1 - S.3 auf einen Ausgabekanal 5, 6 der Ausgabeeinrichtung 7 eingerichtet. Das funktionelle Zusammenwirken der genannten Funktionskomponenten der Vorrichtung 1 wird im Zusammenhang mit der nachfolgenden Erläuterung des mit der Vorrichtung 1 implementierbaren Verfahrens zur Ausgabe eines Audiosignals in den einen Teil der Fahrgastzelle 2 bildenden Innenraum 4 des Kraftfahrzeugs 3 näher beschrieben.

Die Vorrichtung 1 ist also zur Durchführung eines Verfahrens zur Ausgabe eines Audiosignals S in einen einen Teil einer Fahrgastzelle 2 eines Kraftfahrzeugs 3 bildenden Innenraum 4 über eine einen linken und einen rechten Ausgabekanal 5, 6 umfassende Ausgabeeinrichtung 7 eingerichtet. Zielsetzung des Verfahrens ist es, ein Audiosignal S über eine lediglich zwei Ausgabekanäle 5, 6, d. h. einen rechten und einen linken Ausgabekanal und keinen Center-Ausgabekanal, umfassende Ausgabeeinrichtung 7 mit einer möglichst optimalen Stereobreite ausgeben zu können.

In einem ersten Schritt des Verfahrens wird ein Audiosignal S bereitgestellt. Bei dem Audiosignal S handelt es sich typischerweise um ein Stereosignal. Die Bereitstellung des Audiosignals S kann über verschiedene Arten erfolgen. Beispielsweise kann das Audiosignal S über einen Tonträger, d. h. z. B. eine CD, einen Datenträger, d. h. z. B. einen Festplattenspeicher, oder ein Datennetzwerk, d. h. z. B. das Internet, bereitgestellt werden. Bei dem Audiosignal S kann es sich z. B. um eine Aufnahme eines Musikstücks, eines Textstücks, etc. handeln.

In einem zweiten Schritt des Verfahrens wird das bereitgestellte Audiosignal S vermittels der Aufteilungseinrichtung 8 in drei wahrnehmungsrichtungsabhängige Audiosignalanteile S.1 - S.3 aufgeteilt. Das Audiosignal S wird hierzu über vermittels der Aufteilungseinrichtung 8 zuordenbare bzw. zugeordnete geeignete Untersuchungsalgorithmen im Hinblick auf einzelne Audiosignalanteile S.1 - S.3 untersucht, welche bei tatsächlicher Ausgabe des Audiosignals S über eine zwei Ausgabekanäle, d. h. einen linken und einen rechten Ausgabekanal, umfassende Ausgabeeinrichtung einer von einem Hörer wahrgenommenen Ausgaberichtung bzw. -position entsprechen bzw. entsprechen würden. Die eigentliche Aufteilung des Audiosignals S in die Audiosignalanteile S.1 - S.3 erfolgt über eine der Aufteilungseinrichtung 8 zugehörige, einen oder mehrere Quelltrennungsalgorithmen umfassende Quelltrennungseinrichtung 10.

Verfahrensgemäß wird das Audiosignal S in einen linken Audiosignalanteil S.1, einen Center-Audiosignalanteil S.2, einen rechten Audiosignalanteil S.3 aufgeteilt. Der Center-Audiosignalanteil S.2 entspricht einer von einem Hörer mittig wahrgenommenen Ausgaberichtung bzw. -position bei tatsächlicher Ausgabe des Audiosignals S über eine zwei Ausgabekanäle umfassende Ausgabeeinrichtung. Der linke Audiosignalanteil S.1 entspricht einer von einem Hörer bei tatsächlicher Ausgabe des Audiosignals S über eine zwei Ausgabekanäle umfassende Ausgabeeinrichtung (mehr) links (im Vergleich zu einem Center-Audiosignalanteil) wahrgenommenen Ausgaberichtung bzw. - position. Der rechte Audiosignalanteil S.3 entspricht einer von einem Hörer bei tatsächlicher Ausgabe des Audiosignals S über eine zwei Ausgabekanäle umfassende Ausgabeeinrichtung (mehr) rechts (im Vergleich zu einem Center-Audiosignalanteil) wahrgenommenen Ausgaberichtung bzw. -position entsprechen würde.

Die Aufteilung des Audiosignals S liefert verfahrensgemäß sonach (genau) drei Audiosignalanteile, nämlich einen linken Audiosignalanteil S.1, welcher alle bzw. nur Anteile des Audiosignals S enthält, welche links des Zentrums der Ausgabe wahrgenommen werden bzw. welche sich links des Zentrum der Ausgabe befinden, einen rechten Audiosignalanteil S.3, welcher alle bzw. nur Anteile des Audiosignals S enthält, welche rechts des Zentrums der Ausgabe wahrgenommen werden bzw. welche sich rechts des Zentrum der Ausgabe befinden, und einen Center-Audiosignalanteil S.2, welcher alle bzw. nur Anteile des Audiosignals S enthält, welche im Zentrum der Ausgabe wahrgenommen werden bzw. welche sich im Zentrum der Ausgabe befinden.

In einem dritten Schritt des Verfahrens werden die Audiosignalanteile S.1 - S.3 vermittels der Abmischungseinrichtung 9 auf den rechten und/oder den linken Ausgabekanal 5, 6 der Ausgabeeinrichtung 7 gemischt. Jeder Audiosignalanteil S.1 - S.3 wird sonach auf einen bestimmten Ausgabekanal 5, 6 der Ausgabeeinrichtung abgemischt. Für den Center-Audiosignalanteil S.2 gilt, dass dieser anteilsmäßig aufgeteilt auch auf beide Ausgabekanäle 5, 6 abgemischt werden kann.

In einem vierten Schritt des Verfahrens erfolgt die Ausgabe der Audiosignalanteile S.1 - S.3 über die beiden Ausgabekanäle 5, 6 der Ausgabeeinrichtung 7. Der linke Audiosignalanteil S.1 wird über den linken Ausgabekanal 5 der Ausgabeeinrichtung 7 ausgegeben, der rechte Audiosignalanteil S.3 wird über den rechten Ausgabekanal 6 der Ausgabeeinrichtung 7 ausgegeben und der Center-Audiosignalanteil S.2 wird über den linken und/oder über den rechten Ausgabekanal 5, 6 der Ausgabeeinrichtung 7 ausgegeben. Hierdurch wird einem fahrer- bzw. beifahrerseitig positionierten Hörer eine möglichst optimale Stereobreite ohne die Notwendigkeit eines eigenen Center-Ausgabekanals ermöglicht.

Wie erwähnt, wird der Center-Audiosignalanteil anteilsmäßig aufgeteilt auf beide Ausgabekanäle 5, 6 abgemischt und sonach anteilsmäßig aufgeteilt über beide Ausgabekanäle 5, 6 ausgegeben. Dabei wird ein durch einen Gewichtungsfaktor G bestimmter erster Anteil S.2.1 des Center-Audiosignalanteils S.2 über den linken Ausgabekanal 5 der Ausgabeeinrichtung 7 ausgegeben und ein durch einen Gewichtungsfaktor G bestimmter zweiter Anteil S.2.2 des Center-Audiosignalanteils S.2 über den rechten Ausgabekanal 6 der Ausgabeeinrichtung 7 ausgegeben. Der erste Anteil S.2.1 des Center-Audiosignalanteils S.2 ist demnach mit dem linken Audiosignalanteil S.1 gemischt über den linken Ausgabekanal 5 ausgegeben und der zweite Anteil S.2.2 des Center-Audiosignalanteils S.2 mit dem rechten Audiosignalanteil S.3 gemischt und über den rechten Ausgabekanal 6 der Ausgabeeinrichtung 7 ausgegeben. Die Gewichtung der Anteile S.2.1, S.2.2 des Center-Audiosignalanteils S.2 kann gleich- oder ungleichmäßig erfolgen; mithin kann ein erster Anteil S.2.1 des Center-Audiosignalanteils S.2 größer sein als ein zweiter Anteil S.2.2 des Center-Audiosignalanteils S.2, oder umgekehrt.

Verfahrensgemäß wird ein dynamischer (variierbarer) Gewichtungsfaktor G verwendet. Der Gewichtungsfaktor G wird in Abhängigkeit definierbarer oder definierter Randbedingungen variiert. Ferner wird der Gewichtungsfaktor G in Abhängigkeit bestimmter die Belegung der Fahrgastzelle 2 mit Fahrzeuginsassen betreffender Randbedingungen variiert. Eine Gewichtung des Center-Audiosignalanteils S.2 kann sonach in Abhängigkeit von der Verteilung jeweiliger innerhalb der Fahrgastzelle 2 befindlicher Fahrzeuginsassen erfolgen. Befindet sich die Mehrzahl der Fahrzeuginsassen fahrerseitig, kann der Center-Audiosignalanteil S.2 z. B. mit einer höheren Gewichtung über den jeweiligen fahrerseitigen Ausgabekanal 5, 6 ausgegeben werden, befindet sich die Mehrzahl der Fahrzeuginsassen beifahrerseitig, kann das Center-Audiosignalanteil S.2 z. B. mit einer höheren Gewichtung über den jeweiligen beifahrerseitigen Ausgabekanal 5, 6 ausgegeben werden.

## Patentansprüche

1. Verfahren zur Ausgabe eines Audiosignals (S) in einen eine Fahrgastzelle (2) eines Kraftfahrzeugs (3) bildenden Innenraum (4) über eine einen linken und einen rechten akustischen Ausgabekanal (5, 6) umfassende akustische Ausgabeeinrichtung (7), umfassend die Schritte:
- Bereitstellung eines Audiosignals (S),
- Aufteilung des bereitgestellten Audiosignals (S) in mehrere wahrnehmungsrichtungsabhängige akustische Audiosignalanteile (S.1 - S.3), wobei das bereitgestellte Audiosignal (S) in einen Center-Audiosignalanteil (S.3), einen links des Center-Audiosignalanteils (S.3) wahrgenommenen linken Audiosignalanteil (S.1) und einen rechts des Center-Audiosignalanteils (S.3) wahrgenommenen rechten Audiosignalanteil (S.3) aufgeteilt wird,
- Abmischung jedes wahrnehmungsrichtungsabhängigen akustischen Audiosignalanteils (S.1 - S.3) auf einen rechten und/oder einen linken Ausgabekanal (5, 6) einer einen rechten und einen linken akustischen Ausgabekanal (5, 6) umfassenden akustischen Ausgabeeinrichtung (7),
- Ausgabe der wahrnehmungsrichtungsabhängigen akustischen Audiosignalanteile (S.1 - S.3) über den rechten und/oder den linken akustischen Ausgabekanal (5, 6) der akustischen Ausgabeeinrichtung (7),
wobei der linke Audiosignalanteil (S.1) über den linken akustischen Ausgabekanal (5) der akustischen Ausgabeeinrichtung (7) ausgegeben wird, der rechte Audiosignalanteil (S.3) über den rechten akustischen Ausgabekanal (6) der akustischen Ausgabeeinrichtung (7) ausgegeben wird, und der Center-Audiosignalanteil (S.2) über den linken und/oder über den rechten Ausgabekanal (5, 6) der Ausgabeeinrichtung (7) ausgegeben wird,
wobei der Center-Audiosignalanteil (S.3) sowohl über den rechten als auch über den linken akustischen Ausgabekanal (5, 6) der akustischen Ausgabeeinrichtung (7) ausgegeben wird,
wobei ein durch einen Gewichtungsfaktor (G) bestimmter erster Anteil (S.2.1) des Center-Audiosignalanteils (S.2) über den linken akustischen Ausgabekanal (5) der akustischen Ausgabeeinrichtung (7) ausgegeben wird und ein durch den Gewichtungsfaktor (G) bestimmter zweiter Anteil (S.2.2) des Center-Audiosignalanteils (S.2) über den rechten akustischen Ausgabekanal (6) der akustischen Ausgabeeinrichtung (7) ausgegeben wird,
wobei der Gewichtungsfaktor (G) in Abhängigkeit definierbarer oder definierter Randbedingungen variiert wird,
**dadurch gekennzeichnet, dass**
der Gewichtungsfaktor (G) in Abhängigkeit bestimmter die Belegung einer Fahrgastzelle (2) mit Fahrzeuginsassen betreffender Randbedingungen variiert wird.

2. Verfahren nach Anspruch 1 oder 2, **dadurch gekennzeichnet, dass** die Aufteilung des bereitgestellten Audiosignals (S) in mehrere wahrnehmungsrichtungsabhängige akustische Audiosignalanteile (S.1 - S.3) vermittels einer Quelltrennungseinrichtung (10) durchgeführt wird.

3. Verfahren nach einem der vorhergehenden Ansprüche, **dadurch gekennzeichnet, dass** das Audiosignal (S) ein Stereosignal ist.

4. Vorrichtung (1) zur Ausgabe eines Audiosignals (S) in einen eine Fahrgastzelle (2) eines Kraftfahrzeugs (3) bildenden Innenraum (4) über eine einen linken und einen rechten akustischen Ausgabekanal (5, 6) umfassende akustische Ausgabeeinrichtung (7), wobei die Vorrichtung eingerichtet ist, um ein Verfahren nach einem der vorhergehenden Ansprüche durchzuführen, die Vorrichtung umfassend:
- eine Aufteilungseinrichtung (8), welche zur Aufteilung des bereitgestellten Audiosignals (S) in mehrere wahrnehmungsrichtungsabhängige akustische Audiosignalanteile (S.1 - S.3) eingerichtet ist, wobei das bereitgestellte Audiosignal (S) in einen Center-Audiosignalanteil (S.3), einen links des Center-Audiosignalanteils (S.3) wahrgenommenen linken Audiosignalanteil (S.1) und einen rechts des Center-Audiosignalanteils (S.3) wahrgenommenen rechten Audiosignalanteil (S.3) aufgeteilt wird;
- eine Abmischungseinrichtung (9), welche zur Abmischung jedes wahrnehmungsrichtungsabhängigen akustischen Audiosignalanteils (S.1 - S.3) auf einen rechten oder einen linken Ausgabekanal (5, 6) einer einen rechten und einen linken akustischen Ausgabekanal (5, 6) umfassenden akustischen Ausgabeeinrichtung (7) eingerichtet ist,
- eine zwei akustische Ausgabekanäle (5, 6) umfassende akustische Ausgabeeinrichtung (7), welche zur Ausgabe der wahrnehmungsrichtungsabhängigen akustischen Audiosignalanteile (S.1 - S.3) über den rechten und/oder linken akustischen Ausgabekanal (5, 6) der akustischen Ausgabeeinrichtung (7) eingerichtet ist.

5. Kraftfahrzeug (3), umfassend eine Vorrichtung (1) nach Anspruch 4.

## Claims

1. Method for outputting an audio signal (S) into an interior (4) forming a passenger compartment (2) of a motor vehicle (3) via an acoustic output device (7) comprising a left and a right acoustic output channel (5, 6), comprising the steps of:
- providing an audio signal (S),
- dividing the provided audio signal (S) into a plurality of acoustic audio signal components (S.1 - S.3) dependent on the direction of perception, wherein the provided audio signal (S) is divided into a central audio signal component (S.3), a left audio signal component (S.1) perceived to the left of the central audio signal component (S.3) and a right audio signal component (S.3) perceived to the right of the central audio signal component (S.3),
- mixing each acoustic audio signal component (S.1 - S.3) dependent on the direction of perception on a right and/or a left output channel (5, 6) of an acoustic output device (7) comprising a right and a left acoustic output channel (5, 6),
- outputting the acoustic audio signal components (S.1 - S.3) dependent on the direction of perception via the right and/or left acoustic output channel (5, 6) of the acoustic output device (7),
wherein the left audio signal component (S.1) is output via the left acoustic output channel (5) of the acoustic output device (7), the right audio signal component (S.3) is output via the right acoustic output channel (6) of the acoustic output device (7), and the central audio signal component (S.2) is output via the left and/or the right output channel (5, 6) of the output device (7),
wherein the central audio signal component (S.3) is output via both the right and the left acoustic output channel (5, 6) of the acoustic output device (7),
wherein a first component (S.2.1), determined by a weighting factor (G), of the central audio signal component (S.2) is output via the left acoustic output channel (5) of the acoustic output device (7), and a second component (S.2.2), determined by the weighting factor (G), of the central audio signal component (S.2) is output via the right acoustic output channel (6) of the acoustic output device (7),
wherein the weighting factor (G) is varied depending on definable or defined marginal conditions,
**characterised in that**
the weighting factor (G) is varied depending on certain marginal conditions relating to the occupancy of a passenger compartment (2) by vehicle occupants.

2. Method according to claim 1 or 2, **characterised in that** the division of the provided audio signal (S) into several acoustic audio signal components (S.1 - S.3) dependent on the direction of perception is carried out by means of a source separation device (10).

3. Method according to any one of the preceding claims, **characterised in that** the audio signal (S) is a stereo signal.

4. Apparatus (1) for outputting an audio signal (S) into an interior (4) forming a passenger compartment (2) of a motor vehicle (3) via an acoustic output device (7) comprising a left and a right acoustic output channel (5, 6), wherein the device is configured to carry out a method according to any one of the preceding claims, the apparatus comprising:
- a dividing device (8) configured to divide the provided audio signal (S) into a plurality of acoustic audio signal components (S.1 - S.3) dependent on the direction of perception, wherein the provided audio signal (S) is divided into a central audio signal component (S.3), a left audio signal component (S.1) perceived to the left of the central audio signal component (S.3) and a right audio signal component (S.3) perceived to the right of the central audio signal component (S.3);
- a mixing device (9) configured to mix each acoustic audio signal component (S.1 - S.3) dependent on the direction of perception on a right or a left output channel (5, 6) of an acoustic output device (7) comprising a right and a left acoustic output channel (5, 6),
- an acoustic output device (7) comprising two acoustic output channels (5, 6), which is configured to output the acoustic audio signal components (S.1 - S.3) dependent on the direction of perception via the right and/or the left acoustic output channel (5, 6) of the acoustic output device (7).

5. Motor vehicle (3) comprising an apparatus (1) according to claim 4.

## Revendications

1. Procédé d'émission d'un signal audio (S) dans un espace intérieur (4) formant un habitacle (2) d'un véhicule à moteur (3) par l'intermédiaire d'un dispositif d'émission (7) acoustique comprenant un canal d'émission acoustique à gauche et à droite (5, 6), comprenant les étapes :
- de fourniture d'un signal audio (S),
- de séparation du signal audio (S) fourni en plusieurs parties de signal audio (S.1 - S.3) acoustiques dépendant de la direction de perception, dans lequel le signal audio (S) fourni est séparé en une partie de signal audio centrale (S.3), une partie de signal audio gauche (S.1) perçue à gauche de la partie de signal audio centrale (S.3) et en une partie de signal audio droite (S.3) perçue à droite de la partie de signal audio centrale (S.3),
- de mixage de chaque partie de signal audio (S.1 - S.3) acoustique dépendant de la direction de perception sur un canal d'émission à droite et/ou un canal d'émission à gauche (5, 6) d'un dispositif d'émission (7) acoustique comprenant un canal d'émission à droite et un canal d'émission acoustique à gauche (5, 6),
- d'émission des parties de signal audio (S.1 - S.3) acoustiques dépendant de la direction de perception par l'intermédiaire du canal d'émission acoustique à droite et/ou à gauche (5, 6) du dispositif d'émission (7) acoustique,
dans lequel la partie de signal audio gauche (S.1) est émise par l'intermédiaire du canal d'émission acoustique à gauche (5) du dispositif d'émission (7) acoustique, la partie de signal audio droite (S.3) est émise par l'intermédiaire du canal d'émission acoustique à droite (6) du dispositif d'émission (7) acoustique, et la partie de signal audio centrale (S.2) est émise par l'intermédiaire du canal d'émission à gauche et/ou à droite (5, 6) du dispositif d'émission (7),
dans lequel la partie de signal audio centrale (S.3) est émise à la fois par l'intermédiaire du canal d'émission acoustique à droite et par l'intermédiaire du canal d'émission acoustique à gauche (5, 6) du dispositif d'émission (7) acoustique,
dans lequel une première partie (S.2.1), définie par un facteur de pondération (G), de la partie de signal audio centrale (S.2) est émise par l'intermédiaire du canal d'émission acoustique à gauche (5) du dispositif d'émission (7) acoustique, et une deuxième partie (S.2.2), définie par le facteur de pondération (G), de la partie de signal audio centrale (S.2) est émise par l'intermédiaire du canal d'émission acoustique à droite (6) du dispositif d'émission (7) acoustique, dans lequel le facteur de pondération (G) varie en fonction de conditions marginales pouvant être définies ou définies,
**caractérisé en ce que**
le facteur de pondération (G) varie en fonction de conditions marginales données concernant l'occupation d'un habitacle (2) par des passagers de véhicule.

2. Procédé selon la revendication 1 ou 2, **caractérisé en ce que** la séparation du signal audio (S) fourni en plusieurs parties de signal audio (S.1 - S.3) acoustiques dépendant de la direction de perception est mise en oeuvre au moyen d'un dispositif de séparation de sources (10).

3. Procédé selon l'une quelconque des revendications précédentes, **caractérisé en ce que** le signal audio (S) est un signal stéréo.

4. Appareil (1) pour émettre un signal audio (S) dans un espace intérieur (4) formant un habitacle (2) d'un véhicule à moteur (3) par l'intermédiaire d'un dispositif d'émission (7) acoustique comprenant un canal d'émission acoustique à gauche et à droite (5, 6), dans lequel le dispositif est mis au point pour mettre en oeuvre un procédé selon l'une quelconque des revendications précédentes, l'appareil comprenant :
- un dispositif de séparation (8), lequel est mis au point pour séparer le signal audio (S) fourni en plusieurs parties de signal audio (S.1 - S.3) acoustiques dépendant de la direction de perception, dans lequel le signal audio (S) fourni est séparé en une partie de signal audio centrale (S.3), une partie de signal audio gauche (S.1) perçue à gauche de la partie de signal audio centrale (S.3) et en une partie de signal audio droite (S.3) perçue à droite de la partie de signal audio centrale (S.3) ;
- un dispositif de mixage (9), lequel est mis au point pour mixer chaque partie de signal audio (S.1 - S.3) acoustique dépendant de la direction de perception sur un canal d'émission à droite ou à gauche (5, 6) d'un dispositif d'émission (7) acoustique comprenant un canal d'émission acoustique à droite et à gauche (5, 6),
- un dispositif d'émission (7) acoustique comprenant deux canaux d'émission acoustiques (5, 6), lequel est mis au point pour émettre les parties de signal audio (S.1 - S.3) acoustiques dépendant de la direction de perception par l'intermédiaire du canal d'émission acoustique à droite et/ou à gauche (5, 6) du dispositif d'émission (7) acoustique.

5. Véhicule à moteur (3) comprenant un appareil (1) selon la revendication 4.
